# EUROPÄISCHE PATENTSCHRIFT

(11) **EP 1 286 420 B1**
(45) Veröffentlichungstag und Bekanntmachung des Hinweises auf die Patenterteilung: **04.10.2006**
(21) Anmeldenummer: 02018346.3
(22) Anmeldetag: 15.08.2002
(51) Int. Cl.: H01R 3/00, H01R 12/22

(54) **Anschlussleiste für die Fernmeldetechnik**
Terminal strip for telecommunication
Barette de connection pour télécommunication

(30) Priorität: 21.08.2001 DE 10140911; 06.10.2001 DE 10149406; 07.08.2002 DE 10236114
(43) Veröffentlichungstag der Anmeldung: 26.02.2003
(73) Patentinhaber: Schell Anton, 86975 Bernbeuren (DE)
(72) Erfinder: Schell Anton, 86975 Bernbeuren (DE)
(74) Vertreter: Grundmann, Dirk

(56) Entgegenhaltungen:
- EP-A- 0 308 635
- DE-A- 2 536 135
- DE-A- 2 708 175
- DE-A- 3 525 568
- DE-A- 4 015 238
- US-A- 3 380 013

## Beschreibung

Die Erfindung betrifft eine Anschlussleiste für die Fernmeldetechnik gemäß Gattungsbegriff des Anspruches 1.

Eine gattungsgemäße Anschlussleiste beschreibt die DE 2708175. Ein Gehäuse trägt Anschlusselemente. Die Kontaktelemente sind fest mit der Leiterplatte verbunden. Das Gehäuse kann steckkontaktartig auf die Anschlusselemente aufgesteckt werden.

Eine weitere Anschlussleiste ist aus der DE 40 15 238 vorbekannt. Die vorbekannte Anschlussleiste besitzt eine Vielzahl von zweireihig in einem zweiteiligen Kunststoffgehäuse angeordneten Anschlusselementen. Die Anschlusselemente bestehen aus Blechstanzteilen, welche gebogen sind. Die Anschlusselemente besitzen einseitig einen Schlitz, in welchen eine Kabelader einsteckbar ist. Die Schlitzwände können versetzt zueinander angeordnet sein, so dass die Wände des Schlitzes sich in die Kabeladern einschneiden können, um eine leitende Verbindung zur Seele zu erzielen. Auf der anderen Seite besitzen die Anschlusselemente Abschnitte, mit welchen sie mit Kontaktelementen verbindbar sind. Diese Kontaktelemente besitzen einen Dorn, der in eine Leiterplatine einsteckbar ist. Die Verbindung zwischen den Anschlusselementen und den Kontaktelementen ist reibschlüssig.

Bei dieser Anschlussleiste sind die Kontaktelemente fest mit dem Boden des unteren Kunststoffgehäuses verbunden, so dass die Anschlussleiste nicht von der Leiterbahn trennbar ist. Da das Kunststoffgehäuse fest mit der Leiterplatte verbunden ist, muss im Reparaturfall die komplette Leiterplatte gewechselt werden einschließlich der Anschlussleisten. Beim Verschrotten dieser Leiterplatte müssen die Werkstoffe getrennt werden. Bei der Abfalltrennung ist die feste Verbindung zwischen Anschlussleiste und Leiterplatte nachteilhaft. Darüber hinaus ist es nachteilhaft, dass das Austauschen der Leiterplatte die Neuverdrahtung der Anschlussleiste erfordert, welche im Wege der Schneid-Klemmtechnik erfolgt. Darüber hinaus muss darauf geachtet werden, dass beim Beschalten der Anschlussleiste die Kräfte nicht die Leiterplatte beschädigen.

Der Erfindung liegt die Aufgabe zugrunde, die gattungsgemäße Anschlussleiste gebrauchsvorteilhaft zu verbessern.

Gelöst wird die Aufgabe durch die in den Ansprüchen angegebene Erfindung. Wesentlich ist, dass die Verbindung zwischen den Kontaktelementen und den Anschlusselementen eine reversible Steckverbindung ist. Im Detail wird dies dadurch erreicht, dass die Kontaktelemente jeweils einen Stift und die Anschlusselemente zwei V- oder U-förmig abgebogene Kontaktlappen, denen ein Federkontakt gegenüberliegt, ausbilden, wobei der Federkontakt und die Kontaktlappen bei mit Kontaktelement verbundenem Anschlusselement in Reibanlage zum Stift treten. Die Kontaktelemente sind einem Kontaktträger zugeordnet. Der Kontaktträger kann separat mit der Leiterplatine verbunden werden. Der Kontaktträger kann einen Schacht ausbilden, in dem das Gehäuse steckerartig eingesteckt werden kann. Auf der Unterseite des Gehäuses befinden sich Öffnungen, in welche die Stifte der Kontaktelemente eintreten können. In Fluchtlage zu diesen Öffnungen befinden sich die erwähnten Kontaktlappen, die versetzt übereinander angeordnet sind. Direkt gegenüberliegend zu diesen Kontaktlappen befinden sich die Federkontakte, die an Enden von Armen, die von Federelementen gebildet sind, angeordnet sind. Die Arme sind zufolge eines U-förmigen Freischnittes Abschnitte der Anschlusselemente. In diesem U-förmigen Freischnitt dringt der Stift ein. Die Kontaktlappen und der Federkontakt sind jeweils den beiden sich gegenüberliegenden Schenkeln einer U-förmigen Schlitzaussparung zugeordnet. Diese Schlitzaussparung liegt dem Schlitz zur Aufnahme der Kabeladern gegenüber, so dass das Anschlusselement insgesamt eine H-Form besitzt. Der Kontaktelementträger, der eine Vielzahl von Kontaktelementen trägt, kann mit Befestigungshaken an einer Leiterplatte befestigt sein. Der Kontaktelementträger trägt eine Vielzahl von Paaren von Kontaktelementen. Die Anschlusselemente sind einem insbesondere zweiteiligen Gehäuse zugeordnet. Dieses Gehäuse weist die gleiche Anzahl von Anschlusselementen auf, wie der Kontaktelementeträger Kontaktelemente trägt. Das Gehäuse ist mit dem Kontaktelementeträger steckerartig verbindbar. Die beiden, jeweils einem Paar von Anschlusselementen zugehörigen Anschlusselemente sind mittels jedem Anschlusselement zugeordneter Kontaktfahnen elektrisch leitverbunden. Die beiden Gehäuseteile sind vorzugsweise miteinander verklipst. Der Kontaktelementeträger kann wannenartig ausgebildet sein und am Rand Laschen mit Öffnungen besitzen. In diese Öffnungen können Haken des Gehäuseoberteiles eingreifen, so dass das Gehäuseunterteil vollständig überfangen ist. Diese Laschen besitzen endseitig Schrägen. Diese Schrägen liegen der Gehäuseaußenwand derart gegenüber, dass jeweils ein Keilspalt entsteht, in welchen ein Hilfswerkzeug, bspw. in Form einer Schraubendreherklinge, einsteckbar ist, um die Lasche abzuheben, um somit die Rastverbindung zu lösen. Der Kontaktelementeträger besitzt im Bereich seines Bodens nach oben weisende Dome. Diese Dome besitzen Öffnungen. Diese Öffnungen bilden Einpresskanäle aus, zum Einpressen der Kontaktelemente, die mit ihrem Stiftabschnitt in die Öffnungen hineingeschoben werden und die Hinterschneidungen besitzen, die sich in die Wandungen der Öffnungen einpressen lassen. Das Einpressen der Kontaktelemente erfolgt von unten mittels Eindrückschultern, an welchen ein Eindrückwerkzeug angreifen kann. Zwischen den Laschen zur Halterung des Gehäuses befinden sich Spaltabstandsräume. Beim Einstecken des Gehäuses in den Kontaktträger können am Gehäuseoberteil angeordnete, nach außen ragende Zentriernasen in den Spaltabstandsraum hinein gleiten. Die endseitigen Rundungen der Laschen wirken dabei als Findungsschrägen.

Ausführungsbeispiele der Erfindung werden nachfolgend anhand beigefügter Zeichnungen erläutert. Es zeigen:
- Fig. 1: in einer Schnittdarstellung die als Trennleiste ausgebildete Leiste mit auf einer Leiterplatte angeordneten Kontaktelementen und in einem zweiteiligen Gehäuse angeordneten Anschlusselementen,
- Fig. 2: das Anschlusselement in der Seitenansicht,
- Fig. 3: das Anschlusselement in der Unteransicht,
- Fig. 4: einen Schnitt gemäß der Linie IV-IV in Figur 1 in vergrößerter Ausschnitt-Darstellung,
- Fig. 5: in perspektivischer Darstellung das Anschlusselement,
- Fig. 6: ein erstes Ausführungsbeispiel einer Anschlussleiste,
- Fig. 7: in explosionsartiger Darstellung die einzelnen Elemente der Anschlussleiste gemäß Ausführungsbeispiele gemäß der Figur 6,
- Fig. 8: eine Darstellung gemäß Figur 6 eines zweiten Ausführungsbeispiels der Erfindung,
- Fig. 9: eine explosionsartige Darstellung der Elemente der in Figur 8 dargestellten Kontaktleiste,
- Fig. 10: eine Darstellung eines zweiten Ausführungsbeispiels gemäß Fig. 1 wobei die beiden sich gegenüberliegenden Kontakte der Anschlussleiste nicht trennbar sind und
- Fig. 11: eine Darstellung gemäß Fig. 8 eines weiteren Ausführungsbeispiels.

Die Kontaktleiste besteht insgesamt aus einer Vielzahl von Kontaktelementen 1, einem Gehäuseunterteil 13, einer Vielzahl von Anschlusselementen 2 und einem Gehäuseoberteil 14. Zusätzlich ist ein Kontaktträger 12 vorgesehen.

Der Kontaktträger 12 besteht aus einem U-förmigen wannenartigen Kunststoffkörper mit im Bodenbereich angeordneten Öffnungen 22. In diese Öffnungen 22 werden von unten die Stifte 7 der Kontaktelemente 1 eingedrückt. Die Kontaktelemente 1 können aber auch ohne den Kontaktträger 12 direkt mit ihren Befestigungsdornen 8 in entsprechende Öffnungen einer Leiterplatte 21 eingesetzt werden. Zur Befestigung der Kontaktelemente 1 im Boden des Kontaktträgers besitzen die Öffnungen 22 domartige Erhöhungen 10. Die Stifte 7 bilden Hinterschneidungen 9 aus, die sich in den Dom 10 fest eingraben. Der Befestigungsdom 8 besitzt Eindrückschultern 8', um die Stifte in die Öffnungen 22 einzudrücken.

Das Gehäuse, welches die Anschlusselemente 2 aufnimmt, ist zweiteilig gestaltet. Das Gehäuseunterteil 13 besitzt Öffnungen 19, durch welche die Stifte 7 dringen, wenn das mittels einer Verrastung 16 zusammengeklipste Gehäuse in den Kontaktträger 12 eingesteckt wird.

Die Anschlusselemente 2 bestehen aus einem gebogenen Blechteil. Dieses Blechteil ist ein Stanzling. Auf der einen Seite besitzt das Anschlusselement 2 einen Klemmschlitz 3, der entsprechend der Darstellung in der DE 40 15 238 ausgebildet ist. Auf der dem Schlitz 3 gegenüberliegenden Seite bildet das Anschlusselement 2 eine U-förmige Aussparung aus. Der eine U-Schenkel der Aussparung bildet ein Federelement 6 aus. Das freie Ende dieses Federarmes bildet einen Federkontakt aus. Diesem Federkontakt liegen zwei, dem anderen U-Schenkel zugeordnete Kontaktlappen 5 gegenüber. Wie in der Figur 4 dargestellt, sind die Kontaktlappen 5 V-förmig abgebogen. Zwischen den Kontaktlappen 5 und dem Federkontakt 6 liegt der im Querschnitt kreisrunde Stift 7 in einer Dreipunktanlage, wenn er in die Öffnung 19 des Gehäuseunterteiles eingesteckt ist. Dabei wird das Federelement 6 abgespreizt, so dass eine Reib-Leitverbindung zwischen dem Stift 7, dem Kontaktlappen 5 und dem Federelement 6 hergestellt ist. Diese Verbindung ist reversibel, d.h. das aus den Teilen 13 und 14 bestehende Gehäuse kann steckerartig auf die Stifte aufgesteckt werden und wieder abgezogen werden.

Bei dem in der Figur 6 dargestellten Ausführungsbeispiel ist das Gehäuse 13,14 lediglich auf den Kontaktträger 12 aufgesteckt. Der Kontaktträger 12 besitzt zudem Befestigungshaken 17, die in entsprechende Öffnungen der Leiterplatte 21 einhaken.

Bei dem in der Figur 8 dargestellten Ausführungsbeispiel, welches in der Figur 1 schnittdargestellt ist, besitzt der Kontaktträger 12 zusätzliche Laschen 18. Diese Haltelaschen bilden Aussparungen aus, die über Haken 15 des Gehäuseoberteiles gehoben werden können. Das Gehäuse 13,14 ist dann mit dem Kontaktträger 12 verrastet. Die Laschen 18 besitzen Schrägen 11, so dass sich auskeilende Fugen ausbilden. In diese Fugen können Spreizkörper eingebracht werden, um die Hakenverbindung auszuheben zum Lösen des Gehäuses 13,14 vom Kontaktträger 12.

Die Kontaktierung besteht somit aus zwei Teilen. Der obere Kontakt 2 wird einseitig als Leiteranschluss 3 ausgebildet. Die andere Seite hat einen Kontaktbereich zur Aufnahme von Stiftkontakten 7. Dieser Bereich ist derart gestaltet, dass er einerseits durch aufgestellte Lappen 5 eine exakte Führung des Kontaktes ermöglicht, andererseits durch das angeformte Federelement 6 eine entsprechende Kraft im Kontaktierungsbereich erzeugt und somit Toleranzen ermöglicht. Der untere Kontakt besteht aus einem Stiftkontakt mit zwei Eindrückschultern 8' und einem Anschlussbereich 8. Oberhalb der Eindrückschulter 8' sind Hinterschneidungen 9 angebracht, welche sich, wie oben beschrieben, fest in die Dome 10 des Kunststoffteiles eingraben und so das Herausdrücken des Kontaktes verhindern. Der Einpressbereich ist entsprechend DIN EN 60352-5 gestaltet. Es besteht andererseits auch die Möglichkeit, hier einen Lötanschluss oder die Stiftkontur für THT-Anschlusstechnik vorzusehen.

Im Reparaturfall oder beim Austausch von Leiterplatten kann mit einfachem Hilfswerkzeug, welches an der Schräge 11 angreift, die Laschen der Verklipsung gelöst und der gesamte obere Bereich der Anschlussleiste abgezogen werden. Somit ist ein einfacher Austausch von Leiterplatten ohne das Lösen von Anschlussleitern möglich. Der obere Bereich des Anschlusssystems bleibt erhalten. Es werden Arbeitskosten und Material eingespart.

Die Anschlusselemente 2 werden von Stanzbiegeteilen ausgebildet. Die Anschlusselemente 2 besitzen angeformte Kontaktfahnen 4. In dem zweiteiligen Gehäuse 13,14, wie es die Figur 1 darstellt, sind die Anschlusselemente 2 paarweise angeordnet. Die Anordnung erfolgt derart, dass die Kontaktfahnen 4 eines Paares von Anschlusselementen 2 aneinandertreten, so dass eine elektrische Leitverbindung zwischen den beiden Anschlusselementen 2 vorliegt. Indem ein elektrisch nicht leitender Gegenstand, bspw. in Form einer Trennplatte, durch eine Öffnung des Gehäuseoberteiles eingeführt und zwischen die beiden Kontaktfahnen 4 geschoben wird, kann die elektrische Leitverbindung zwischen den beiden Anschlusselementen 2 unterbrochen werden. Wird ein leitender Gegenstand zwischen die beiden Kontaktfahnen 4 gebracht, so sind die beiden Anschlusselemente miteinander leitverbunden und der leitfähige Gegenstand ebenfalls.

Bei dem in der Figur 10 dargestellten Ausführungsbeispiel sind die beiden schlusselemente 2 einem einzigen Stanzteil zugeordnet. Sie sind miteinander brückenartig verbunden. Bei dieser Ausführungsform können die beiden Anschlusselemente 2 nicht voneinander isoliert werden. Dieses Ausführungsbeispiel besitzt ebenfalls Kontaktfahnen 4, mit denen ein elektrischer Leiter in elektrisch leitenden Kontakt gebracht werden kann.

Die jeweils einem Paar zugehörigen Anschlusselemente 2 liegen in Kammern 20 des Gehäuseoberteiles 14 ein. Die Anschlusselemente 2 sind dem Gehäuseoberteil 14 reihenartig zugeordnet. Der Bodenbereich des Gehäuseoberteiles 14 wird vom Gehäuseunterteil 13 verschlossen, welches Öffnungen 19 besitzt, in welche die Stifte 7 der Kontaktelemente 1 beim Zusammenstecken der Teile der Anschlussleiste eintreten. Die beiden mit der Brücke 23 miteinander verbundenen Anschlusselemente werden aus einem einzigen Stanzteil gefertigt.

Bei dem in der Figur 11 dargestellten Ausführungsbeispiel besitzt das Gehäuseoberteil 14 an seiner Breitseitenwand zwei Zentriernasen 24. Die dem Kontaktträger 12 angeformten Laschen 18 besitzen einen Spaltabstand zueinander. In diesen Spaltabstand können die Zentriernasen 24 eintauchen. Das Eintauchen der Zentriernasen 24 in den Spalt wird dadurch erleichtert, dass die Laschen gerundete Ecken besitzen. Hierdurch wird eine Selbstfindung erreicht.

## Patentansprüche

1. Anschlussleiste für die Fernmeldetechnik, aufweisend ein insbesondere zweiteiliges Kunststoffgehäuse, darin angeordnete Anschlusselemente (2) mit Schlitzen (3) zur Aufnahme von Kabeladern und mit einer Leiterplatte (21) verbindbare Kontaktelemente (1) die mit den Anschlusselementen (2) verbindbar sind, wobei die Verbindung zwischen den Anschlusselementen (2) ein reversibler Steckkontakt ist, **dadurch gekennzeichnet, dass** die Kontaktelemente (1) einem Kontaktelementeträger (12) und die Anschlusselemente (2) einem zweiteiligen Gehäuse (13,14) zugeordnet sind, welches Gehäuse (13,14) steckerartig mit dem Kontaktelementeträger (12) verbindbar ist.

2. Anschlussleiste nach Anspruch 1, **dadurch gekennzeichnet, dass** die Kontaktelemente (1) jeweils einen Stift (7) und die Anschlusselemente (2) V-oder U-förmig abgebogene Kontaktlappen (5), denen ein Federkontakt (6) gegenüberliegt, ausbilden, wobei der Federkontakt (6) und die Kontaktlappen (5) bei mit Kontaktelement (1) verbundenem Anschlusselement in Reibanlage zum Stift (7) treten.

3. Anschlussleiste nach Anspruch 2, **dadurch gekennzeichnet, dass** die Kontaktlappen (5) und der Federkontakt (6) von den beiden sich gegenüberliegenden Schenkeln einer U-förmigen Schlitzaussparung ausgebildet sind.

4. Anschlussleiste nach einem der vorhergehenden Ansprüche, **dadurch gekennzeichnet, dass** die Anschlusselemente (2) paarweise dem Gehäuse (13, 14) zugeordnet sind und die einem Paar zugehörigen Anschlusselemente (2) mittels jedem Anschlusselement (2) zugeordneten Kontaktfahnen (4) elektrisch leitverbunden sind.

5. Anschlussleiste nach einem der vorhergehenden Ansprüche, **dadurch gekennzeichnet, dass** das Gehäuse aus zwei miteinander verklipsten Gehäuseteilen (13,14) besteht.

6. Anschlussleiste nach einem der vorhergehenden Ansprüche, **dadurch gekennzeichnet, dass** der wannenartig ausgebildete Kontaktelementeträger (12) Laschen (18) mit Öffnungen besitzt zur Verrastung mit Haken (15) des Gehäuseoberteiles (14).

7. Anschlussleiste nach Anspruch 6, **dadurch gekennzeichnet, dass** die Laschen (18) endseitige Schrägen (11) aufweisen, welche mit der Gehäusewand einen Keilspalt ausbilden.

8. Anschlussleiste nach einem der vorhergehenden Ansprüche, **dadurch gekennzeichnet, dass** der Kontaktelementeträger (12) jeweils einem Dom (10) zugeordnete Einpressöffnungen besitzt, zum Einpressen der Kontaktelemente (1).

9. Anschlussleiste nach Anspruch 8, **dadurch gekennzeichnet, dass** die Kontaktelemente (1) von der Unterseite in die Einpressöffnungen (22), eingepresst sind.

10. Anschlussleiste nach einem der vorhergehenden Ansprüche, **gekennzeichnet durch** auf der Breitseite des Gehäuseoberteiles (14) angeordnete Zentriernasen (24) zum Eintritt in Spaltabstandsräume zwischen die Laschen (18) des Kontaktträgers (12).

## Claims

1. A connecting strip for telecommunications, having an in particular two-part plastics housing, connecting members (2) disposed therein having slots (3) for accommodating cable conductors and having contact members (1) which are connectable to a circuit board (21) and are also connectable to the connecting members (2), the connection between the connecting members (2) being a reversible plug-in contact, **characterised in that** the contact members (1) are associated with a contact member carrier (12) and the connecting members (2) are associated with a two-part housing (13, 14), which housing (13, 14) is connectable to the contact member carrier (12) in a plug-in manner.

2. A connecting strip according to Claim 1, **characterised in that** the contact members (1) form in each case a pin (7) and the connecting members (2) form contact tongues (5) which are bent over in a V or U shape, a spring contact (6) being located opposite the tongues, the spring contact (6) and the contact tongues (5) entering into friction engagement with the pin (7) when the connecting member is connected to the contact member (1).

3. A connecting strip according to Claim 2, **characterised in that** the contact tongues (5) and the spring contact (6) are formed by the two opposed limbs of a U-shaped slot cut-out.

4. A connecting strip according to one of the preceding claims, **characterised in that** the connecting members (2) are associated in a paired manner with the housing (13, 14) and the connecting members (2) associated with a pair are electrically conductively connected to associated contact tabs (4) by means of a respective connecting member (2).

5. A connecting strip according to one of the preceding claims, **characterised in that** the housing consists of two housing portions (13, 14) clipped to one another.

6. A connecting strip according to one of the preceding claims, **characterised in that** the contact member carrier (12) which is formed in the shape of a trough has tongues (18) with openings, in order for the housing upper portion (14) to be retained by means of hooks (15).

7. A connecting strip according to Claim 6, **characterised in that** the tongues (18) have slopes (11) at their ends which define a wedge gap with respect to the housing wall.

8. A connecting strip according to one of the preceding claims, **characterised in that** the contact member carrier (12) has respective press-in openings associated with an upstand (10) for pressing-in the contact members (1).

9. A connecting strip according to Claim 8, **characterised in that** the contact members (1) are pressed in from the underside into the press-in openings (22).

10. A connecting strip according to one of the preceding claims, **characterised by** centering noses (24) disposed on the wide-side of the housing upper portion (14) for entry into gap-defining spaces between the tongues (18) of the contact carrier (12).

## Revendications

1. Réglette de raccordement pour la télécommunication, comportant notamment un boîtier en deux parties, des éléments de raccordement (2) disposés dans ce dernier, avec des interstices (3) pour loger des conducteurs de câbles et avec des éléments de contact (1) pouvant être reliés avec une carte de circuits imprimés (21), que l'on peut relier avec les éléments de raccordement (2), la liaison entre les éléments de raccordement (2) étant un contact à fiche réversible, **caractérisé en ce que** les éléments de contact (1) sont associés à un support d'éléments de contact (12) et les éléments de raccordement (2) sont associés à un boîtier en deux parties (13, 14), lequel boîtier (13,14) peut être relié à la manière d'un connecteur avec le support d'éléments de contact (12).

2. Réglette de raccordement selon la revendication 1, **caractérisée en ce que** les éléments de contact (1) forment chacun une tige (7) et les éléments de raccordement (2) forment des pattes de contact (5) courbées en forme de V ou en forme de U, auxquelles est opposé un contact à ressort (6) et **en ce que** le contact à ressort (6) et les pattes de contact (5) viennent s'appliquer par friction sur la tige (7), lorsque l'élément de raccordement est relié à l'élément de contact (1).

3. Réglette de raccordement selon la revendication 2, **caractérisée en ce que** les pattes de contact (5) et le contact à ressort (6) sont formés par des branches opposées d'un interstice évidé en forme de U.

4. Réglette de raccordement selon l'une quelconque des revendications précédentes, **caractérisée en ce que** les éléments de raccordement (2) sont associés par paires au boîtier (13,14) et **en ce que** les éléments de raccordement (2) inhérents à une paire sont reliés par conduction électrique au moyen de talons de contact (4) associés à chaque élément de raccordement (2).

5. Réglette de raccordement selon l'une quelconque des revendications précédentes, **caractérisée en ce que** le boîtier est constitué de deux parties de boîtier (13,14) clipsées l'une sur l'autre.

6. Réglette de raccordement selon l'une quelconque des revendications précédentes, **caractérisée en ce que** le support d'éléments de contact (12) conçu sous la forme d'une cuve comporte des pattes (18) avec des orifices pour l'enclenchement avec des crochets (15) de la partie supérieure du boîtier (14).

7. Réglette de raccordement selon la revendication 6, **caractérisée en ce que** les pattes (18) comportent côté extrémité des inclinaisons (11) qui avec la paroi du boîtier forment une fente cunéiforme.

8. Réglette de raccordement selon l'une quelconque des revendications précédentes, **caractérisée en ce que** le support d'éléments de contact (12) comporte des orifices d'enfoncement respectivement associés à un goujon (10) pour enfoncer les éléments de contact (1).

9. Réglette de raccordement selon la revendication 8, **caractérisée en ce que** les éléments de contact (1) sont enfoncés par la face inférieure dans les orifices d'enfoncement (22).

10. Réglette de raccordement selon l'une quelconque des revendications précédentes, **caractérisée par** des tenons de centrage (24) disposés sur le côte de la largeur de la partie supérieure du boîtier (14) pour l'introduction dans des espaces d'écartement en fente entre les pattes (18) du support de contacts (12).
